# EUROPÄISCHE PATENTSCHRIFT

(11) **EP 3 803 923 B1**
(45) Veröffentlichungstag und Bekanntmachung des Hinweises auf die Patenterteilung: **06.09.2023**
(21) Anmeldenummer: 19727378.2
(22) Anmeldetag: 28.05.2019
(51) Int. Cl.: H01F 27/28, H01F 17/06, H01F 41/08, H01F 27/30, H01F 1/153, H01F 27/25

(54) **INDUKTIVES BAUELEMENT UND VERFAHREN ZU SEINER HERSTELLUNG**
INDUCTIVE COMPONENT AND METHOD OF MANUFACTURING THE SAME
COMPOSANT INDUCTIF ET SON PROCÉDÉ DE FABRICATION

(30) Priorität: 30.05.2018 DE 102018112975
(43) Veröffentlichungstag der Anmeldung: 14.04.2021
(73) Patentinhaber: Vacuumschmelze GmbH & Co. KG, 63450 Hanau (DE)
(72) Erfinder: HUNDT, Harald, 64807 Dieburg (DE); STUWE, Björn, 63450 Hanau (DE); BEICHLER, Johannes, 64859 Eppertshausen (DE); TRABOLD, Klemens, 63820 Elsenfeld (DE)
(74) Vertreter: Westphal, Mussgnug & Partner, Patentanwälte mbB
(86) Internationale Anmeldenummer: PCT/EP2019/063805
(87) Internationale Veröffentlichungsnummer: WO 2019/229054

(56) Entgegenhaltungen:
- EP-A1- 3 214 750
- WO-A1-2015/158200
- WO-A1-2017/141838
- DE-A1- 3 832 659
- DE-A1-102004 001 255
- DE-A1-102009 046 570
- DE-A1-102016 210 746
- US-A1- 2010 253 459
- US-A1- 2012 326 820

## Beschreibung

Die Erfindung betrifft ein Induktives Bauelement und ein Verfahren zu seiner Herstellung.

Bei der Herstellung von Ringkernen und Dickdrahtwicklungen aufweisenden induktiven Bauelementen ist die mechanische Belastung der Ringkerne durch den beim Bewickeln auftretenden Wickelzug hoch. Um ein enges Anliegen der Drähte zu erreichen, muss der Draht beim Durchziehen durch den Ringkern straff gezogen werden. Die dabei auftretenden Kräfte werden im Wesentlichen von den Kanten des Ringkerns aufgenommen. Der Ringkern selbst oder ein diesen umhüllendes Gehäuse muss somit eine entsprechende Festigkeit haben, um Beschädigungen des Ringkerns oder sonstige Beeinträchtigungen zu vermeiden. Da bei zahlreichen Einsatzgebieten Ringkerne ein kleines Volumen aufweisen und hochpermeabel sein sollen, ist das Kernmaterial im Hinblick auf die Magnetostriktion vor darauf einwirkenden Kräften zu schützen. Demnach sollte das Gehäuse oder eine sonstige Umhüllung selbsttragend sein, und die bei der Bewicklung auftretenden Kräfte aufnehmen ohne sich zu verformen und ohne die Kräfte an den Ringkern weiterzugeben. Beispiele für induktive Bauelemente, welche einen Kern und eine Wicklung aus einer Vielzahl von miteinander verbundenen Teilstücken aufweisen, sind in den Publikationen DE 38 32 659 A1, DE 10 2016 210746 A1, US 2010/253459 A1, WO 2017/141838 A1 beschrieben. WO 2015/158200 A1, US 2012/326820 A1, EP 3 214 750 A1, DE 10 2004 001255 A1, und DE 10 2009 046570 A1 offenbaren weitere induktive Bauelemente.

Problematisch ist es allerdings, Ringkerne in einem üblichen Gehäuse mit dickeren Drähten zu bewickeln beispielsweise für den Einsatz mit höheren Strömen. Bei üblichen Kunststoffgehäusen für Ringkerne mit Wandstärken von 1-2 mm enden die Möglichkeiten zum Bewickeln mit üblichen Wickeltechniken bei Drahtdurchmessern von 2-3 mm Kupferdraht. Um die Verwendung dickerer Drähte zu gestatten, können beispielsweise deutlich festere Kunststoffgehäuse zum Einsatz kommen oder mehradrige Litzen, wie etwa Hochfrequenzlitzen, zum Bewickeln verwendet werden. Stärkere Gehäuse vertragen höhere Zugkräfte, erhöhen meist aber die Kosten und das Bauvolumen. Mehradrige Litzen verbessern die Zugkraftverteilung, haben aber andere Nachteile wie zum Beispiel ein schlechteres Hochfrequenzverhalten durch erhöhte Kapazitäten zwischen den Windungen, höhere Drahtkosten und höhere Kosten für die Anschlusstechnik.

Es ist daher wünschenswert, induktive Bauelemente mit empfindlichem Magnetmaterial, die mit den vorhandenen Kunststoffgehäusen und deren Festigkeit verträglich ist, sowie ein Herstellverfahren für solche Ringkerne bereitzustellen.

Es wird ein induktives Bauelement bereit gestellt, das einen einen Kernquerschnitt aufweisenden Kern aus weichmagnetischem Material in Ringform und eine den Kern umgebenden Wicklung, die aus zwei elektrisch leitenden Teilstücken zusammengesetzt ist, aufweist. Die Teilstücke haben jeweils eine U-Grundform mit zwei Schenkeln, von denen der erste Schenkel länger ist als der zweite Schenkel und der erste Schenkel gebogen ist und zu seinem Ende hin von einer durch die U-Grundform aufgespannten Ebene weg steht. Die Teilstücke sind nebeneinander auf den Kern aufgesteckt, so dass die U-Grundform jedes Teilstücks den Kernquerschnitt an drei Seiten umgibt. Der erste Schenkel eines Teilstücks ist mechanisch und elektrisch mit dem zweiten Schenkel des anderen Teilstücks verbunden. Der erste Schenkel eines der Teilstücke und der zweite Schenkel des anderen der Teilstücke sind an ihren Enden ineinander steckbar ausgebildet. Der erste Schenkel des einen der Teilstücke ist an seinem Ende abgeflacht und weist eine Öffnung von bestimmter Form auf. Der zweite Schenkel des anderen der Teilstücke weist an seinem Ende eine zu der bestimmten Form der Öffnung komplementäre Form auf, so dass der zweite Schenkel des anderen der Teilstücke in die Öffnung des ersten Schenkels des einen der Teilstücke eingeführt ist.

Zudem wird Verfahren zum Herstellen eines induktives Bauelementes bereit gestellt, bei dem auf einen einen Kernquerschnitt aufweisenden Kern aus weichmagnetischem Material in Ringform zwei elektrisch leitende Teilstücke eine Wicklung bildend nebeneinander auf den Kern aufgesteckt werden, so dass die U-Grundform jedes Teilstücks den Kernquerschnitt an drei Seiten umgibt Die Teilstücke haben jeweils eine U-Grundform mit zwei Schenkeln, von denen der erste Schenkel länger ist als der zweite Schenkel und der erste Schenkel gebogen ist und zu seinem Ende hin von einer durch die U-Grundform aufgespannten Ebene weg steht. Der erste Schenkel eines Teilstücks wird mechanisch und elektrisch mit dem zweiten Schenkel des anderen Teilstücks verbunden. Der erste Schenkel eines der Teilstücke und der zweite Schenkel des anderen der Teilstücke sind an ihren Enden ineinander steckbar ausgebildet. Der erste Schenkel des einen der Teilstücke wird an seinem Ende abgeflacht und eine Öffnung von bestimmter Form wird in die Abflachung eingebracht. Der zweite Schenkel des anderen der Teilstücke weist an seinem Ende eine zu der bestimmten Form der Öffnung komplementäre Form auf und der zweite Schenkel des anderen der Teilstücke wird in die Öffnung des ersten Schenkels des einen der Teilstücke eingeführt.

Der Erfindung wird nachfolgend anhand der in den Figuren der Zeichnung dargestellten Ausführungsbeispiele näher erläutert, wobei ähnliche oder identische Elemente mit denselben Bezugszeichen versehen sind.
Figur 1 zeigt in dreidimensionaler Ansicht ein beispielhaftes Teilstück zur Verwendung bei einer aus zwei oder mehreren solcher Teilstücke zusammengesetzten Wicklung.
Figur 2 zeigt in Draufsicht das in Figur 1 gezeigte Teilstück.
Figur 3 zeigt in Draufsicht das in Figur 1 gezeigte Teilstück, wenn es auf einen Ringkern aufgesteckt ist.
Figur 4 zeigt in dreidimensionaler Ansicht das in Figur 1 gezeigte Teilstück und ein weiteres Teilstück, wenn sie auf einen Ringkern aufgesteckt und miteinander verbunden sind.
Figur 5 zeigt in dreidimensionaler Ansicht eine beispielhafte Gleichtakt-Entstördrossel mit zwei aus Teilstücken zusammengesetzten Wicklungen auf einem Ringkern.
Figur 6 zeigt in dreidimensionaler Ansicht eine alternative Ausgestaltung des in Figur 3 gezeigten Teilstücks auf einem Ringkern zur Erzielung eines verringerten Windungsabstandes.
Figur 7 zeigt in dreidimensionaler Ansicht die beispielhafte Ausgestaltung der Enden von Teilstücken vor dem Verbinden.
Figur 8 zeigt in dreidimensionaler Ansicht eine alternative Ausgestaltung der Enden von Teilstücken vor dem Verbinden.
Figur 9 zeigt in dreidimensionaler Ansicht die in Figur 7 dargestellten Enden von Teilstücken nach dem Verbinden.
Figur 10 zeigt in dreidimensionaler Ansicht eine weitere alternative Ausgestaltung der Enden von Teilstücken vor dem Verbinden.
Figur 11 zeigt in einem Impedanz-Frequenz-Diagramm den Vergleich von Messungen einer aus Starkdraht aufgebauten Gleichtakt-Entstördrossel und einer mit den hierin beschriebenen Teilstücken aufgebauten Gleichtakt-Entstördrossel.

Es ist vorgesehen, eine oder mehrere Wicklungen aus vorgebogenen Leiterstücken zusammenzusetzen, die auf oder über einen ringförmigen, weichmagnetischen Kern, im Folgenden allgemein kurz als Ringkern oder nur Kern bezeichnet, gesteckt werden und dann mit einer geeigneten Verbindungstechnik miteinander zu einer Wicklung elektrisch und mechanisch verbunden werden. Diese Leiterstücke können zum Beispiel durch im Grunde U-förmige oder UI-förmige Bügel gebildet werden, wobei die Art der Leiterstücke sowie die Art und Weise der Verwendung im Einzelnen vom räumlichen Aufbau und der Anzahl der Verbindungsstellen abhängt. So ist zum Beispiel die Verbindungstechnik einfach umsetzbar und kostengünstig, wenn nur eine möglichst kleine Anzahl an Verbindungsstellen vorgesehen wird und die Verbindungsstellen am Außenumfang des Ringkerns liegen. Wenn man von der kleinstmöglichen Anzahl an Verbindungsstellen pro Windung, also genau einer Verbindungsstelle pro Windung, ausgeht, kann dies beispielsweise durch eine U-Bügelform und eine Biegung nach dem Aufstecken erreicht werden. Dieser Biegeschritt erfolgt aber üblicher Weise über die Kante des Ringkerns, womit wiederum eine unzulässige Krafteinwirkung auf den Ringkern verbunden ist. Um dies zu verhindern kommt ein speziell geformter Leiterbügel zum Einsatz, der ein Aufstecken auf den Ringkern und gegebenenfalls durch eine für den Ringkern weitestgehend kräftefreie Drehung in die Position für eine Windung gebracht wird. Der Ringkern weist beispielsweise amorphes oder nanokristallines Material und beispielsweise die Form eines Bandes auf oder ist vollständig aus diesem hergestellt. Das Band kann dabei beispielsweise eine Permeabilität zwischen einschließlich 200 und einschließlich 150000 aufweisen.

Wirtschaftlich bedeutsam ist die Möglichkeit der Verwendung von möglichst wenigen verschieden geformten Drahtbügeln, das heißt, die Anzahl verschiedener Bügelformen kann gering gehalten werden. Darüber hinaus ist aber auch die Verbindungstechnik von Bedeutung. Eine Wicklung ist alleine schon bei einer einzigen nicht ausreichenden Verbindungsstelle nicht mehr zuverlässig bis hin zu einem Ausfall des gesamten Bauelements. Dabei ist jede Verbindungsstelle eine Kombination aus mechanischer Funktion, das heißt, stabiler Positionierung der Leiter, sowie elektrischer Funktion, das heißt, Herstellen und Aufrechterhaltung eines dauerhaft niederohmigen elektrischen Kontaktes. Es wird dabei eine elektrische Verbindungsstelle angestrebt, bei der die mechanischen und elektrischen Funktionen weitgehend unabhängig oder getrennt voneinander eingestellt werden können. Dies wird beispielsweise dadurch erreicht, indem entsprechend ausgebildete Enden benachbarter Bügel ineinander gesteckt werden, so das eine gewisse mechanische Verbindung bereits vorhanden ist, ohne dass eine abschließende elektrische Kontaktierung beispielsweise durch Löten oder Schweißen erfolgt. Zum Beispiel können N in einander steckbare Bügel, von denen jeder jeweils eine Windung bildet, zusammengesteckt eine durchgehende Wicklung mit N Windungen ergeben.

Figur 1 zeigt in dreidimensionaler Ansicht ein Beispiel eines derartigen einzelnen Bügels 100 in annähernder U-Form, der zwei Abschlüsse 101 und 102 an den Enden zweier Schenkel 103 und 104 der U-Form aufweist. Der Einfachheit halber sind keine speziellen Ausbildungen eines oder beider Abschlüsse 101 und 102 dargestellt. Die U-Form des Bügels kann dabei eckig oder rund oder irgendeine andere Ausgestaltung haben. Gezeigt ist eine mehr eckige Form mit abgerundeten Ecken. Der Schenkel 104 des u-förmigen Bügels ist länger als der andere Schenkel 103 und ist in etwa in der Höhe des Abschlusses 101, also in etwa in einem mittleren Bereich des Schenkels 104, von diesem weg gebogen derart, dass sich zwei bestimmte Winkel α, β gegenüber einer durch die U-Form aufgespannten Fläche bilden. Beispielsweise können einer oder beide Winkel α, β genau oder um die 90 Grad (± 45 Grad) sein, wie zum Beispiel zwischen einschließlich 80 Grad und einschließlich 100 Grad.

Figur 2 zeigt den Bügel 100 in der Draufsicht. Wie daraus zu erkennen ist, haben die beiden Schenkel 103 und 104 einen Abstand a voneinander. Der Abstand a und damit die Öffnung der U-Form ist so bemessen, dass der Bügel 100 mit seiner Öffnung über einen Ringkern mit einer Breite b gesteckt werden kann.

In Figur 3 ist der Bügel 100 gezeigt, wenn er über einen Ringkern 300 mit der Breite b gesteckt worden ist. Die Länge der Schenkel 103 und 104 richtet sich, gegebenenfalls zusammen mit anderen Aspekten, nach der Höhe (in Figur 3 nicht gezeigt, aber in Figur 4 als Höhe h dargestellt) des Ringkerns 300.

Figur 4 zeigt in einer dreidimensionalen Darstellung den Fall, bei dem der Bügel 100 und ein weiterer identischer Bügel 100' auf den Ringkern 300 aufgesteckt und miteinander verbunden sind. Jeweils ein Abschluss 101 der Bügel 100 und 100' ist beim gezeigten Ausführungsbeispiel in Form eines Rundstabes ausgeführt, während das jeweils andere Ende 102 der Bügel 100 und 100' flächig gepresst und in der so entstandenen Fläche mit einer (Durchgangs-) Öffnung 400 versehen ist, welche hinsichtlich Formgebung und Maßen zu dem Rundstab des Abschlusses 101 komplementär ist, das heißt damit korrespondiert beziehungsweise ineinander passt. Ein Abschluss 101 des Bügels 100 wird dabei nach dem Aufstecken auf den Ringkern 300 durch Drehung (mit rotatorischer elastischer oder nichtelastischer Verformung) des endseitigen Abschnitts des Schenkels 104 um den anderen Abschnitt des Schenkels 104 im Bereich seiner mittleren Biegung sowie durch Einstecken des Abschlusses 101 des Bügels 100 in die Öffnung 400 des ebenfalls auf den Ringkern 300 aufgesteckten Bügels 101' mit diesem verbunden.

Das Aufstecken kann so erfolgen, dass zunächst der endseitige Abschnitt des Schenkels 104 in die Innenöffnung des Ringkerns 300 in Richtung der Höhe h des Ringkerns 300 ganz eingeführt wird, wobei der die Schenkel verbindende Abschnitt des Bügels 100 in radialer Richtung des Ringkerns 300 verläuft. Der Bügel wird dann um die Längsachse dieses Abschnittes gekippt und schräg zur Breite b des Ringkerns 300 ausgerichtet.

Durch Hinzufügen weiterer Bügel und Verbinden der Bügel - wie oben im Zusammenhang mit Figur 4 erläutert - ergibt sich eine gleichgeformte Kette einer Vielzahl von miteinander verbundener Bügel, die eine oder mehrere Wicklungen bilden. Figur 5 zeigt als Beispiel eine stromkompensierte Drossel, das heißt eine Gleichtakt-Entstördrossel 500 (oder ein sonstiges induktives Bauelement wie etwa ein Transformator, Drossel etc.), mit zwei in der oben beschriebenen Weise aufgebauten (identischen) Wicklungen 501 und 502 auf einem Ringkern 503. Optional können spezielle Endbügel 504 und 505, die jeweils als erste beziehungsweise letzte Bügel einer Wicklung Verwendung finden und die jeweils einen verlängertem (und eventuell besonders ausgebildeten) Abschluss 506 aufweisen, wodurch eine einfachere elektrische Kontaktierung ermöglicht wird. Beispielsweise können die verlängerten, rundstabförmigen Abschlüsse 506 leicht in Bohrungen einer Leiterplatte eingesetzt und dort mit Leiterbahnen der Leiterplatte verlötetet, verschweißt oder geklemmt werden. Sämtliche Verbindungen der einzelnen Bügel untereinander sind an der Außenseite des Ringkerns und damit leicht zugänglich bei Herstellung, Überprüfung und Reparatur des Bauelementes. Die Gleichtakt-Entstördrossel 500 kann auch mehr als zwei Wicklungen aufweisen, die dann statt in zwei in vier Sektoren des Ringkerns angeordnet sind. Der Ringkern umschließt einen Innenumfang und die Teilstücke in dem Innenumfang können eine Form haben, die Kreissegmenten entspricht, um beispielsweise eine engere Bewicklung zu ermöglichen.

Gemäß einem in Figur 6 gezeigten weiteren Ausführungsbeispiel kann in Abänderung des in Figur 3 gezeigten Ausführungsbeispiels die Öffnung der U-Form des Bügels, also der lichte Abstand a deren beider Schenkel 103 und 104, auch größer gewählt werden als der spätere Abstand zwischen den Windungen. Dazu kann nach dem Aufstecken des Bügels 100 auf den Ringkern 300 beispielsweise der Endabschnitt des längeren Schenkels 104 rotatorisch von einer Position X in eine Position Y verbogen werden, so dass ein gegenüber dem Abstand a kleinerer Abstand c zwischen den Windungen geschaffen wird, wodurch der Sektor einer Windung (beziehungsweise die Steigung der Wicklung) kleiner wird. Nun ist zwar eine (nichteleastische) Verbiegung des Bügels erforderlich, diese erfolgt jedoch in einer Drehbewegung des Drahtes seitlich des Ringkerns (zum Beispiel in der Innenöffnung des Ringkerns), ohne dass wesentliche Kräfte auf den Ringkern einwirken.

Bei allen vorstehend beschriebenen Ausführungsbeispielen sowie bei allen anderen denkbaren Ausführungsformen kann die elektrische Verbindung der Bügelabschlüsse, beispielsweise der in Figur 4 gezeigten Bügelabschlüsse 101 und 101' durch ein geeignetes Verfahren wie zum Beispiel Widerstandschweißen, Laserschweißen, Löten, Hartlöten, Verpressen, Einpressen, elektrisch leitendem Verkleben oder verschiedensten Kombinationen hergestellt oder ein bestehender Kontakt (wie zum Beispiel durch vorheriges Einpressen) verbessert werden. Die Verbindungsstellen zwischen den Bügeln sind durch die exponierte, gut zugängliche Lage am Außenumfang des Kerns leicht herzustellen, aber auch mittels Sichtprüfung und Messung elektrischer Eigenschaften leicht einzeln zu überwachen.

Figur 7 zeigt im Detail die Verbindungstechnik, die beispielsweise bei der in Figur 4 dargestellten Anordnung zum Einsatz kommen kann, vor dem Verbinden, das heißt, vor dem Ineinanderstecken. Der Abschluss 101 des Bügels 100 (nicht vollständig gezeigt in Figur 7) ist wiederum in Form eines Rundstabes ausgeführt, während das jeweils andere Ende 102 des Bügels 100' (nicht vollständig gezeigt in Figur 7) flächig gepresst wurde. In der so entstandenen Fläche ist wiederum die (Durchgangs-) Öffnung 400 eingebracht worden, welche hinsichtlich Formgebung und Maßen zu dem Rundstab des Abschlusses 101 komplementär ist. Der Abschluss 101 des Bügels 100 soll dann senkrecht zur Abflachung des Abschlusses 101' in dessen Öffnung 400 ein- und durchgeführt (gegebenenfalls eingepresst) werden. Im zusammengesetzten Zustand (wie in Figur 4 gezeigt) steht ein Endabschnitt des rundstabförmigen Abschlusses 101 durch die Öffnung 400 des flachen Abschlusses 102 hindurch diesem über und bildet dabei eine thermische Senke, da dieser Abschnitt nicht stromdurchflossen ist und somit vom Strom selbst nicht erwärmt wird, wodurch es Wärme von benachbarten stromdurchflossenen Abschnitten abführen kann. Damit wird die Verbindungsstelle (indirekt) gekühlt und wird immer eine geringere Temperatur aufweisen als andere Abschnitte der jeweiligen Bügel beziehungsweise der Wicklung.

Figur 8 zeigt eine weitere Ausführungsform, bei der der rundstabförmige Abschluss 101 eine Vertiefung oder Verjüngung 800 aufweist, welche dann in der Öffnung 400 durch Zusammenpressen eine formschlüssige Verbindung ergibt, so dass die Bügel untereinander mechanisch fixiert werden können, und somit eventuell für einen nachfolgenden (weiteren) Verbindungsprozess wie etwa Schweißen oder Löten nicht mehr gehalten werden müssen. Figur 9 zeigt die beiden in Figur 8 getrennt dargestellten Abschlüsse 101 und 102 nach dem Zusammenstecken. Durch Ausüben von Druck F auf die Seiten des Abschlusses 102 erfolgt dann das Zusammenpressen und in Folge ein nichteleastisches Verbiegen. Eine derartige Vorgehensweise ermöglicht auch eine alternative Verbindungstechnik durch Löten. Sind alle Bügel in der gezeigten Weise mechanisch, aber durch das Zusammenpressen auch (ausreichend) elektrisch verbunden, kann man ein geeigneter, hoher elektrischer Strom durch die gesamte Wicklung geschickt werden, der die Bügel mittels Joule'scher Wärme aufheizt. Ist die Löttemperatur erreicht, kann durch das Zuführen von Lot an die Kontaktstellen die Lötung erfolgen. Wurde das Lot als Paste auf alle Kontaktstellen aufgebracht, ist auch eine gleichzeitige Lötung aller Kontakte mit einem Stromimpuls bestimmter zeitlicher Dauer möglich.

Figur 10 zeigt eine Ausführungsform, bei der anstelle der in Figur 8 gezeigten Vertiefung oder Verjüngung 800 eine Erhebung oder Verdickung 1000 an den Abschluss 101 angeformt ist. Ein Verpressen erfolgt dabei bereits beim Zusammenstecken der Abschlüsse 101 und 102. Die danach einsetzbare Verbindungstechnik entspricht dabei weitgehend der oben Beschriebenen.

Es wurden Vergleichsmessungen an unterschiedlichen Typen von Gleichtakt-Entstördrosseln durchgeführt, deren Ergebnissen aus Figur 11 ersichtlich sind. Zum Einen wurden zwei Typen von Drosseln mit der oben beschriebenen "Bügeltechnologie" und zum Anderen damit vergleichbare, herkömmliche zwei Typen von Drosseln in "Starkdrahttechnologie" mit dreifach parallelen Strands vermessen. Demnach hat bei der Bügeltechnologie die zugehörige Impedanzkurve über der Frequenz eine Eigenresonanz (Impedanzeinbruch) bei höheren Frequenzen als die bei der der herkömmlichen Starkdrahttechnologie auftretende Impedanzkurve über der Frequenz. Eine Dämpfung eines Gleichtakt-Störsignales ist mit der "Starkdrahttechnologie" bis beispielsweise 8-10MHz, mit der "Bügeltechnologie" jedoch beispielsweise bis 15-20MHz möglich.

Durch die zunehmend höheren Lastströme in Filteranwendungen besteht ein Zwang zu Wicklungen mit immer dickeren Drähten, damit das induktive Bauelement nicht überhitzt. Oberhalb von 3mm Drahtdurchmesser kann die Handbewicklung der Kerne bei solchen Anwendungen nicht mehr wie üblich mittels einer Häkelnadel realisiert werden, da die Wickelkräfte zu hoch für die bewickelnde Person sind und mit zunehmender Windungszahl das Kupfer noch zusätzlich verhärtet. Weiterhin kann der Kunststofftrog die mechanischen Kräfte nicht mehr aufnehmen und der Kern läuft Gefahr deformiert zu werden. Die bisherige Lösung sah vor die Wicklungen mit mehreren parallelen Drähten (engl. Strands) zu versehen. Dabei erhöhen sich jedoch drastisch die Wicklungskapazitäten (Cw) und die Eigenresonanz verschiebt sich zu niedrigeren Frequenzen. Eine Dämpfung oberhalb weniger MHz ist damit nicht mehr möglich. Zudem sind die parallelen Strands mit hohen Fertigungskosten (hohe Abisolierzeit) und einem etwas größeren Bauraum verbunden. Das hierin vorgestellte Technologie sieht eine Aufteilung der Wicklung in Teilstücke wie etwa Bügel vor, die auf den Kern gesteckt (oder geschoben werden) und zum Beispiel mittels automatischem Löten miteinander verbunden werden können.

Es können somit mit der oben beschriebenen Technologie Wicklungen aus Massivdraht mit größerem Durchmesser auf einem Ringkern aufgebracht werden, wobei auf die Besonderheiten von Ringbandkernen wie beispielsweise solchen aus hochpermeablem Material, welche in der Regel entsprechend empfindlich gegen mechanische Einflüsse sind, Rücksicht genommen werden kann. Ferner gestattet die Technologie die Verwendung von vorhandenen Kernen mit vorhandenen Kunststoffgehäusen für Drahtstärken, die bisher auf Grunde der Belastung beim Bewickeln durch den Druck auf den Ringkern nicht möglich waren. Für den Kern ist diese spezielle Art der "Bewicklung" praktisch stress- und kräftefrei. Der verwendete Drahtdurchmesser kann dabei beliebig groß ausfallen und wird theoretisch erst durch den Innendurchmesser des Kerns und die Anzahl der verwendeten Bügelsegmente begrenzt.

## Patentansprüche

1. Induktives Bauelement (500) mit:
einem einen Kernquerschnitt aufweisenden Kern (300; 503) aus weichmagnetischem Material in Ringform und
einer den Kern (300; 503) umgebenden Wicklung (501), die aus zwei elektrisch leitenden Teilstücken (100, 100') zusammengesetzt ist, wobei
die Teilstücke (100, 100') jeweils eine U-Grundform mit zwei Schenkeln (103, 104) haben, von denen der erste Schenkel (104) länger ist als der zweite Schenkel (103) und der erste Schenkel (104) gebogen ist und zu seinem Ende (102) hin von einer durch die U-Grundform aufgespannten Ebene weg steht;
die Teilstücke (100, 100') nebeneinander auf den Kern (300; 503) aufgesteckt sind, so dass die U-Grundform jedes Teilstücks (100, 100') den Kernquerschnitt an drei Seiten umgibt,
der erste Schenkel (104) eines Teilstücks (100) mechanisch und elektrisch mit dem zweiten Schenkel (103) des anderen Teilstücks (100') verbunden ist,
**gekennzeichnet dadurch, dass**
der erste Schenkel (104) eines der Teilstücke (100) und der zweite Schenkel (103) des anderen der Teilstücke (100') an ihren Enden (101, 102) ineinander steckbar ausgebildet sind, und
der erste Schenkel (104) des einen der Teilstücke (100) an seinem Ende (102) abgeflacht ist und eine Öffnung (400) von bestimmter Form aufweist und der zweite Schenkel (103) des anderen der Teilstücke (100') an seinem Ende (101) eine zu der bestimmten Form der Öffnung komplementäre Form aufweist, so dass der zweite Schenkel (103) des anderen der Teilstücke (100') in die Öffnung (400) des ersten Schenkels (104) des einen der Teilstücke (100) eingeführt ist.

2. Induktives Bauelement (500) nach Anspruch 1, bei dem der erste Schenkel (104) zu seinem Ende (102) hin unter zwei Winkeln gegenüber der durch die U-Grundform aufgespannten Ebene weg steht, wobei mindestens einer der beiden Winkel zwischen 80 Grad und 100 Grad beträgt.

3. Induktives Bauelement (500) nach Anspruch 2, bei dem mindestens einer der beiden Winkel 90 Grad beträgt.

4. Induktives Bauelement (500) nach einem der Ansprüche 1 bis 3, bei dem der zweite Schenkel (103) des anderen der Teilstücke (100') in die Öffnung (400) des ersten Schenkels (104) des einen der Teilstücke (100) rechtwinklig zur Abflachung eingeführt ist.

5. Induktives Bauelement (500) nach einem der Ansprüche 1 bis 4, bei dem
die Öffnung (400) beim ersten Schenkel (104) des einen der Teilstücke (100) rund ausgebildet ist und einen Öffnungsdurchmesser hat und
das Ende (101) des zweiten Schenkels (103) des anderen der Teilstücke (100') rundstabförmig ausgebildet ist mit einem Stabdurchmesser, der geringfügig kleiner ist als der Öffnungsdurchmesser.

6. Induktives Bauelement (500) nach Anspruch 5, bei dem das Ende (101) des zweiten Schenkels (103) des anderen der Teilstücke (100') formschlüssig in die Öffnung (400) beim ersten Schenkel (104) des einen der Teilstücke (100) eingepresst ist.

7. Induktives Bauelement (500) nach einem der Ansprüche 1 bis 6, bei dem der erste Schenkel (104) eines der Teilstücke (100) und der zweite Schenkel (103) des anderen der Teilstücke (100') an ihren Enden (101, 102) durch mindestens eine Verbindung aus der Gruppe Weichlötung, Hartlötung, Verschweißung und elektrisch leitende Verklebung miteinander verbunden sind.

8. Induktives Bauelement (500) nach einem der Ansprüche 1 bis 7, bei dem die Teilstücke (100, 100') aus Runddraht gefertigt sind.

9. Induktives Bauelement (500) nach Anspruch 8, bei dem der Runddraht einen Durchmesser hat, der zwischen einschließlich 2mm und einschließlich 50mm liegt.

10. Induktives Bauelement (500) nach Anspruch 8 oder 9, bei dem der Runddraht Kupfer aufweist oder aus Kupfer besteht.

11. Induktives Bauelement (500) nach einem der Ansprüche 1 bis 10, bei dem die Teilstücke (100, 100') zumindest teilweise mit einer elektrisch isolierenden Schicht umhüllt sind.

12. Induktives Bauelement (500) nach Anspruch 1 bis 11, bei dem der Kern (300; 503) amorphes oder nanokristallines Band aufweist, wobei das Band eine Permeabilität von 200 - 150000 aufweist.

13. Induktives Bauelement (500) nach Anspruch 1 bis 12, bei dem der Kern (300; 503) von einem elektrisch isolierenden Gehäuse des induktiven Bauelements umschlossen ist

14. Induktives Bauelement (500) nach Anspruch 13, bei dem das Gehäuse Kunststoff aufweist oder aus Kunststoff besteht.

15. Induktives Bauelement (500) nach einem der Ansprüche 1 bis 14, das mindestens eine zusätzliche, aus Teilstücken zusammengesetzte Wicklung (502) oder mindestens ein zusätzliches Teilstück der einen Wicklung oder beides aufweist.

16. Induktives Bauelement (500) nach Anspruch 15, bei dem das erste und letzte Teilstück (504, 505) einer genannten Wicklung (501, 502) einen zur externen Kontaktierung ausgebildeten ersten beziehungsweise zweiten Schenkel aufweist.

17. Verfahren zum Herstellen eines induktives Bauelementes (500), bei dem
auf einen Kernquerschnitt aufweisenden Kern (300; 503) aus weichmagnetischem Material in Ringform zwei elektrisch leitende Teilstücke (100, 100') eine Wicklung (501) bildend nebeneinander auf den Kern (300; 503) aufgesteckt werden, so dass die U-Grundform jedes Teilstücks (100, 100') den Kernquerschnitt an drei Seiten umgibt, wobei die Teilstücke (100, 100') jeweils eine U-Grundform mit zwei Schenkeln (103, 104) haben, von denen der erste Schenkel (104) länger ist als der zweite Schenkel (103) und der erste Schenkel (104) gebogen ist und zu seinem Ende (102) hin von einer durch die U-Grundform aufgespannten Ebene weg steht,
der erste Schenkel (104) eines Teilstücks (100) mechanisch und elektrisch mit dem zweiten Schenkel (103) des anderen Teilstücks (100') verbunden wird,
der erste Schenkel (104) eines der Teilstücke (100) und der zweite Schenkel (103) des anderen der Teilstücke (100') an ihren Enden (101, 102) ineinander steckbar ausgebildet sind,
der erste Schenkel (104) des einen der Teilstücke (100) an seinem Ende (102) abgeflacht wird und eine Öffnung (400) von bestimmter Form in die Abflachung eingebracht wird und
der zweite Schenkel (103) des anderen der Teilstücke (100') an seinem Ende (101) eine zu der bestimmten Form der Öffnung (400) komplementäre Form aufweist und der zweite Schenkel (103) des anderen der Teilstücke (100') in die Öffnung (400) des ersten Schenkels (104) des einen der Teilstücke (100) eingeführt wird.

18. Verfahren nach Anspruch 17, bei dem der erste Schenkel (104) zu seinem Ende (102) hin unter zwei Winkeln gegenüber der durch die U-Grundform aufgespannten Ebene weg gebogen wird, wobei mindestens einer der beiden Winkel zwischen 80 Grad und 100 Grad beträgt.

19. Verfahren nach Anspruch 18, bei dem mindestens einer der beiden Winkel 90 Grad beträgt.

20. Verfahren nach einem der Ansprüche 17 bis 19, bei dem der zweite Schenkel (103) des anderen der Teilstücke (100') in die Öffnung (400) des ersten Schenkels (104) des einen der Teilstücke (100) rechtwinklig zur Abflachung eingeführt wird.

21. Verfahren nach einem der Ansprüche 17 bis 20, bei dem
die Öffnung (400) beim ersten Schenkel (104) des einen der Teilstücke (100) rund ausgebildet ist und einen Öffnungsdurchmesser hat und
das Ende (101) des zweiten Schenkels (103) des anderen der Teilstücke (100') rundstabförmig ausgebildet ist mit einem Stabdurchmesser, der geringfügig kleiner ist als der Öffnungsdurchmesser.

22. Verfahren nach Anspruch 21, bei dem das Ende (101) des zweiten Schenkels (103) des anderen der Teilstücke (100') formschlüssig in die Öffnung (400) beim ersten Schenkel (104) des einen der Teilstücke (100) eingepresst wird.

23. Verfahren nach einem der Ansprüche 17 bis 22, bei dem der erste Schenkel (104) eines der Teilstücke (100) und der zweite Schenkel (103) des anderen der Teilstücke (100') an ihren Enden (101, 102) durch mindestens eine Verbindung aus der Gruppe Weichlötung, Hartlötung, Verschweißung und elektrisch leitende Verklebung miteinander verbunden werden.

24. Verfahren nach einem der Ansprüche 17 bis 23, bei dem die Teilstücke aus Runddraht gefertigt sind.

25. Verfahren nach einem der Ansprüche 17 bis 24, bei dem die Teilstücke (100, 100') zumindest teilweise mit einer elektrisch isolierenden Schicht umhüllt sind oder werden.

26. Verfahren einem der Ansprüche 17 bis 25, bei dem die ersten Schenkel (104) beider Teilstücke an jeweils ihrer Biegung nach dem Aufstecken auf den Kern (300; 503) im Bereich der vorhandenen Biegung rotatorisch verbogen werden.

## Claims

1. An inductive component (500) with:
a core (300; 503) made of soft-magnetic material in a ring shape, having a core cross-section, and
a winding (501) surrounding the core (300; 503), composed of two electrically conductive sections (100, 100'), wherein
the sections (100, 100') each have a basic U-shape with two legs (103, 104), of which the first leg (104) is longer than the second leg (103) and the first leg (104) is bent and projects away from a plane spanned by the basic U-shape towards its end (102) ;
the sections (100, 100') are attached to the core (300; 503) next to one another, so that the basic U-shape of each section (100, 100') surrounds the core cross-section on three sides,
the first leg (104) of one section (100) is mechanically and electrically connected to the second leg (103) of the other section (100'),
**characterized in that**
the first leg (104) of one of the sections (100) and the second leg (103) of the other of the sections (100') are configured to be able to be plugged into one another at their ends (101, 102), and
the first leg (104) of the one of the sections (100) is flattened at its end (102) and has an opening (400) of a specific shape, and the second leg (103) of the other of the sections (100') has a shape complementary to the specific shape of the opening at its end (101), so that the second leg (103) of the other of the sections (100') is inserted into the opening (400) of the first leg (104) of the one of the sections (100).

2. The inductive component (500) according to claim 1, in which the first leg (104) projects away - towards its end (102) at two angles - with respect to the plane spanned by the basic U-shape, wherein at least one of the two angles is between 80 degrees and 100 degrees.

3. The inductive component (500) according to claim 2, in which at least one of the two angles is 90 degrees.

4. The inductive component (500) according to any one of claims 1 to 3, in which the second leg (103) of the other of the sections (100') is inserted into the opening (400) of the first leg (104) of the one of the sections (100) perpendicular to the flattened part.

5. The inductive component (500) according to any one of claims 1 to 4, in which
the opening (400) in the first leg (104) of the one of the sections (100) is configured to be round and has an opening diameter, and
the end (101) of the second leg (103) of the other of the sections (100') is configured in the shape of a round bar with a bar diameter which is slightly less than the opening diameter.

6. The inductive component (500) according to claim 5, in which the end (101) of the second leg (103) of the other of the sections (100') is positively pressed into the opening (400) in the first leg (104) of the one of the sections (100).

7. The inductive component (500) according to any one of claims 1 to 6, in which the first leg (104) of one of the sections (100) and the second leg (103) of the other of the sections (100') are connected to one another at their ends (101, 102) by at least one connection from the group of soft soldering, hard soldering, welding and electrically conductive bonding.

8. The inductive component (500) according to any one of claims 1 to 7, in which the sections (100, 100') are made from round wire.

9. The inductive component (500) according to claim 8, in which the round wire has a diameter which is between 2mm and 50mm inclusive.

10. The inductive component (500) according to claim 8 or 9, in which the round wire has copper or consists of copper.

11. The inductive component (500) according to any one of claims 1 to 10, in which the sections (100, 100') are at least partially encased with an electrically insulating layer.

12. The inductive component (500) according to claims 1 to 11, in which the core (300; 503) comprises an amorphous or nanocrystalline ribbon, wherein the ribbon has a permeability of 200-150,000.

13. The inductive component (500) according to claims 1 to 12, in which the core (300; 503) is enclosed by an electrically insulating housing of the inductive component.

14. The inductive component (500) according to claim 13, in which the housing has plastic or consists of plastic.

15. The inductive component (500) according to any one of claims 1 to 14, having at least one additional winding (502) composed of sections or at least one additional section of the one winding or both.

16. The inductive component (500) according to claim 15, in which the first and last sections (504, 505) of one of a mentioned winding (501, 502) have first and second legs, respectively, configured for external contacting.

17. A method of manufacturing an inductive component (500), in which
to a core (300; 503) made of soft-magnetic material in a ring shape, having a core cross-section, two electrically conductive sections (100, 100') forming a winding (501) are attached to the core (300; 503) next to one another, so that the basic U-shape of each section (100, 100') surrounds the core cross-section on three sides, wherein the sections (100, 100') each have a basic U-shape with two legs (103, 104), of which the first leg (104) is longer than the second leg (103) and the first leg (104) is bent and projects away from a plane spanned by the basic U-shape towards its end (102);
the first leg (104) of one section (100) is mechanically and electrically connected to the second leg (103) of the other section (100'),
the first leg (104) of one of the sections (100) and the second leg (103) of the other of the sections (100') are configured to be able to be plugged into one another at their ends (101, 102),
the first leg (104) of the one of the sections (100) is flattened at its end (102) and an opening (400) of a specific shape is introduced into the flattened part, and
the second leg (103) of the other of the sections (100') has a shape complementary to the specific shape of the opening (400) at its end (101), and the second leg (103) of the other of the sections (100') is inserted into the opening (400) of the first leg (104) of the one of the sections (100).

18. The method according to claim 17, in which the first leg (104) projects towards its end (102) at two angles with respect to the plane spanned by the basic U-shape, wherein at least one of the two angles is between 80 degrees and 100 degrees.

19. The method according to claim 18, in which at least one of the two angles is 90 degrees.

20. The method according to any one of claims 17 to 19, in which the second leg (103) of the other of the sections (100') is inserted into the opening (400) of the first leg (104) of the one of the sections (100) perpendicular to the flattened part.

21. The method according to any one of claims 17 to 20, in which
the opening (400) in the first leg (104) of the one of the sections (100) is configured to be round and has an opening diameter, and
the end (101) of the second leg (103) of the other of the sections (100') is configured in the shape of a round bar with a bar diameter which is slightly less than the opening diameter.

22. The method according to claim 21, in which the end (101) of the second leg (103) of the other of the sections (100') is positively pressed into the opening (400) in the first leg (104) of the one of the sections (100).

23. The method according to any one of claims 17 to 22, in which the first leg (104) of one of the sections (100) and the second leg (103) of the other of the sections (100') are connected to one another at their ends (101, 102) by at least one connection from the group of soft soldering, hard soldering, welding and electrically conductive bonding.

24. The method according to any one of claims 17 to 23, in which the sections are made from round wire.

25. The method according to any one of claims 17 to 24, in which the sections (100, 100') are at least partially encased with an electrically insulating layer.

26. The method according to any one of claims 17 to 25, in which the first legs (104) of both sections are rotationally twisted in the area of the existing bend at their respective bends after having been attached to the core (300; 503).

## Revendications

1. Composant inductif (500) avec :
un noyau (300 ; 503) en matériau magnétique doux comprenant une section de noyau en forme d'anneau et
un enroulement (501) entourant le noyau (300 ; 503) et composé de deux sections électriquement conductrices (100, 100'), dans lequel
les sections (100, 100') ont chacune une forme de base en U avec deux branches (103, 104), dont la première branche (104) est plus longue que la seconde branche (103) et la première branche (104) est incurvée et s'éloigne vers son extrémité (102) d'un plan couvert par la forme de base en U ;
les sections (100, 100') sont placées côte à côte sur le noyau (300 ; 503), de sorte que la forme de base en U de chaque section (100, 100') entoure la section de noyau sur trois côtés,
la première branche (104) d'une section (100) est reliée mécaniquement et électriquement à la seconde branche (103) de l'autre section (100'),
**caractérisé en ce que**
la première branche (104) de l'une des sections (100) et la seconde branche (103) de l'autre des sections (100') sont conçues de manière à pouvoir être enfichées l'une dans l'autre à leurs extrémités (101, 102), et
la première branche (104) de l'une des sections (100) est aplatie à son extrémité (102) et présente une ouverture (400) de forme déterminée et la seconde branche (103) de l'autre des sections (100') comprend une forme complémentaire de la forme déterminée de l'ouverture à son extrémité (101), de sorte que la seconde branche (103) de l'autre des sections (100') s'insère dans l'ouverture (400) de la première branche (104) de l'une des sections (100).

2. Composant inductif (500) selon la revendication 1, dans lequel la première branche (104) fait saillie vers son extrémité (102) selon deux angles par rapport au plan couvert par la forme de base en U, dans lequel l'au moins un des deux angles est compris entre 80 degrés et 100 degrés.

3. Composant inductif (500) selon la revendication 2, dans lequel au moins un des deux angles est de 90 degrés.

4. Composant inductif (500) selon l'une des revendications 1 à 3, dans lequel la seconde branche (103) de l'autre des sections (100') est introduite dans l'ouverture (400) de la première branche (104) de l'une des sections (100) perpendiculaire à l'aplatissement.

5. Composant inductif (500) selon l'une des revendications 1 à 4, dans lequel
l'ouverture (400) dans la première branche (104) de l'une des sections (100) se présente sous une forme ronde et a un diamètre d'ouverture et
l'extrémité (101) de la seconde branche (103) de l'autre des sections (100') se présente sous la forme d'une tige ronde de diamètre de tige légèrement inférieur au diamètre d'ouverture.

6. Composant inductif (500) selon la revendication 5, dans lequel l'extrémité (101) de la seconde branche (103) de l'autre des sections (100') est emmanchée positivement dans l'ouverture (400) de la première branche (104) de l'une des sections (100).

7. Composant inductif (500) selon l'une des revendications 1 à 6, dans lequel la première branche (104) de l'une des sections (100) et la seconde branche (103) de l'autre des sections (100') sont reliées l'une à l'autre à leurs extrémités (101, 102) par au moins une liaison dans le groupe constitué du brasage tendre, du brasage fort, du soudage et de la liaison électriquement conductrice.

8. Composant inductif (500) selon l'une des revendications 1 à 7, dans lequel les sections (100, 100') sont en fil rond.

9. Composant inductif (500) selon la revendication 8, dans lequel le fil rond a un diamètre compris entre 2 mm et 50 mm inclus.

10. Composant inductif (500) selon la revendication 8 ou 9, dans lequel le fil rond comprend du cuivre ou est composé de cuivre.

11. Composant inductif (500) selon l'une des revendications 1 à 10, dans lequel les sections (100, 100') sont au moins partiellement enrobées d'une couche électriquement isolante.

12. Composant inductif (500) selon les revendications 1 à 11, dans lequel le noyau (300 ; 503) comprend un ruban amorphe ou nanocristallin, dans lequel le ruban comprend une perméabilité de 200 à 150 000.

13. Composant inductif (500) selon les revendications 1 à 12, dans lequel le noyau (300 ; 503) est entouré par un boîtier électriquement isolant du composant inductif.

14. Composant inductif (500) selon la revendication 13, dans lequel le boîtier comprend du plastique ou est composé de plastique.

15. Composant inductif (500) selon l'une des revendications 1 à 14, qui comprend au moins un enroulement supplémentaire (502) composé de sections ou au moins une section supplémentaire d'un enroulement ou des deux.

16. Composant inductif (500) selon la revendication 15, dans lequel les première et dernière sections (504, 505) d'un dit enroulement (501, 502) comprennent une première et une seconde branche, respectivement, conçues pour un contact externe.

17. Procédé de fabrication d'un composant inductif (500), dans lequel
deux sections électriquement conductrices (100, 100') formant un enroulement (501) sont placées l'une à côté de l'autre sur le noyau (300 ; 503) sur un noyau (300 ; 503) en matériau magnétique doux et ayant une section de noyau, de sorte que la forme de base en U de chaque section (100, 100') entoure la section centrale sur trois côtés, dans lequel les sections (100, 100') ont chacune une forme de base en U avec deux branches (103, 104), dont la première branche (104) est plus longue que la seconde branche (103) et la première branche (104) est coudée et son extrémité (102) fait saillie à l'écart d'un plan couvert par la forme de base en U,
la première branche (104) d'une section (100) est reliée mécaniquement et électriquement à la seconde branche (103) de l'autre section (100'),
la première branche (104) de l'une des sections (100) et la seconde branche (103) de l'autre des sections (100') sont conçues de manière à pouvoir être enfichées l'une dans l'autre à leurs extrémités (101, 102),
la première branche (104) de l'une des sections (100) est aplatie à son extrémité (102) et une ouverture (400) de forme déterminée est ménagée dans l'aplatissement et
la seconde branche (103) de l'autre des sections (100') présente à son extrémité (101) une forme complémentaire de la forme déterminée de l'ouverture (400) et la seconde branche (103) de l'autre des sections (100') est insérée dans l'ouverture (400) de la première branche (104) de l'une des sections (100).

18. Procédé selon la revendication 17, dans lequel la première branche (104) fait saillie vers son extrémité (102) selon deux angles par rapport au plan couvert par la forme de base en U, dans lequel l'au moins un des deux angles est compris entre 80 degrés et 100 degrés.

19. Procédé selon la revendication 18, dans lequel au moins l'un des deux angles est de 90 degrés.

20. Procédé selon l'une des revendications 17 à 18, dans lequel la seconde branche (103) de l'autre des sections (100') est introduite dans l'ouverture (400) de la première branche (104) de l'une des sections (100) perpendiculaire à l'aplatissement.

21. Procédé selon l'une des revendications 17 à 20, dans lequel
l'ouverture (400) dans la première branche (104) de l'une des sections (100) se présente sous une forme ronde et a un diamètre d'ouverture et
l'extrémité (101) de la seconde branche (103) de l'autre des sections (100') se présente sous la forme d'une tige ronde de diamètre de tige légèrement inférieur au diamètre d'ouverture.

22. Procédé selon la revendication 21, dans lequel l'extrémité (101) de la seconde branche (103) de l'autre des sections (100') est emmanchée positivement dans l'ouverture (400) de la première branche (104) de l'une des sections (100).

23. Procédé selon l'une des revendications 17 à 22, dans lequel la première branche (104) de l'une des sections (100) et la seconde branche (103) de l'autre des sections (100') sont reliées l'une à l'autre à leurs extrémités (101, 102) par au moins une liaison dans le groupe constitué du brasage tendre, du brasage fort, du soudage et de la liaison électriquement conductrice.

24. Procédé selon l'une des revendications 17 à 23, dans lequel les sections sont en fil rond.

25. Procédé selon l'une des revendications 17 à 24, dans lequel les sections (100, 100') sont au moins partiellement enrobées d'une couche électriquement isolante.

26. Procédé selon l'une des revendications 17 à 25, dans lequel les premières branches (104) des deux sections sont pliées en rotation au niveau de leurs coudes respectifs après emboîtement sur le noyau (300 ; 503) au niveau du coude existant.
